# EUROPÄISCHE PATENTSCHRIFT

(11) **EP 1 233 137 B1**
(45) Veröffentlichungstag und Bekanntmachung des Hinweises auf die Patenterteilung: **07.06.2017**
(21) Anmeldenummer: 02405114.6
(22) Anmeldetag: 14.02.2002
(51) Int. Cl.: E06B 7/20, E06B 7/23, E06B 7/205

(54) **Vorrichtung zum Abdichten der unteren Stirnfläche einer schwellenlosen Türe**
Device for sealing the lower edge of a door without a threshold
Dispositif d'étanchéité pour le bord inférieur d'une porte sans seuil

(30) Priorität: 15.02.2001 CH 2630001
(43) Veröffentlichungstag der Anmeldung: 21.08.2002
(73) Patentinhaber: Planet GDZ AG, Neustadtstrasse 2 8317 Tagelswangen (CH)
(72) Erfinder: Dintheer, Andreas, 8308 Illnau (CH)
(74) Vertreter: Clerc, Natalia

(56) Entgegenhaltungen:
- DE-A- 3 801 692
- US-A- 4 519 165
- PATENT ABSTRACTS OF JAPAN vol. 1998, no. 14, 31. Dezember 1998 (1998-12-31) & JP 10 238251 A (SHIBUTANI:KK), 8. September 1998 (1998-09-08)

## Beschreibung

Die Erfindung betrifft eine Vorrichtung zur Abdichtung der unteren Stirnfläche einer schwellenlosen Türe gemäss Oberbegriff des Patentanspruches 1.

EP-A-338 974 offenbart eine absenkbare Vorrichtung zur Abdichtung einer schwellenlosen Türe. Ein U- oder hutförmiges Führungsprofil ist in einer Nut an der Unterseite einer Türe eingesetzt. Im Führungsprofil ist eine Dichtleiste vertikal beweglich geführt und mit einem Absenkmechanismus betätigbar. Die Dichtleiste besteht aus einem Tragprofil und einem dessen Unterseite überragenden elastomeren Dichtungsprofil.

Ferner offenbart Patent Abstracts of Japan, vol. 1998, no. 14 eine ähnliche absenkbare Türdichtung, welche ein Mittel zur Schalldämmung aufweist. Dieses Mittel ist ein Isolationskörper, welcher zwischen zwei elastomeren Dichtungslippen gehalten ist. Der Isolationskörper muss somit bei der Fertigung der Türdichtung in einem separaten Arbeitsschritt montiert werden.

Der vorliegenden Erfindung liegt die Aufgabe zugrunde, die Abdichtung einer Vorrichtung der eingangs genannten Art bezüglich Schalldämmung zu verbessern und trotzdem eine Türdichtung mit möglichst wenig Teilen zu schaffen.

Diese Aufgabe löst eine Vorrichtung mit den Merkmalen des Anspruchs 1.

Nachfolgend werden Ausführungsbeispiele der Erfindung anhand der Zeichnungen gemäss den Figuren 1 bis 5 sowie nicht beanspruchte Ausführungsformen gemäss den Figuren 6 bis 8 erläutert. Die Figuren 1 bis 8 zeigen Stirnansichten bzw. einen Vertikalschnitt durch acht verschiedene Ausführungsformen.

Alle dargestellten Ausführungsbeispiele sind absenkbare Dichtungen für die untere Stirnfläche 1 von schwellenlosen Türen 2. Die Dichtungen haben alle ein U- oder hutförmiges Führungsprofil 3, welches in eine Nut 4 in der Stirnfläche 1 eingesetzt ist. Im Führungsprofil 3 ist eine Dichtleiste 5 vertikal verschiebbar. Die Dichtleiste 5 besteht aus einem im Wesentlichen U-förmigen, nach oben offenen Tragprofil 6 und einem elastomeren Dichtungsprofil 7, das im eingebauten Zustand ebenfalls U-förmig und nach oben offen ausgebildet und beidseitig am Tragprofil 6 befestigt ist. In dem die Unterseite 8 des Tragprofils 6 überragenden Teil des Dichtungsprofils 7 hat das Dichtungsprofil 7 zwei Seitenwände 9 und einem diese verbindenden Steg 10, welcher bei abgesenkter Dichtleiste 5 gegen den Boden 11 abdichtet. Soweit entsprechen die Ausführungsbeispiele gemäss Fig. 1 bis 7 dem Stand der Technik gemäss EP-A-338 974.

Um die Schalldämmung der Abdichtungsvorrichtung zu verbessern, ist bei den Ausführungsformen nach Fig. 1 bis 5 in mindestens einer der Seitenwände 9 des Dichtungsprofils 7, vorzugsweise in beiden Seitenwänden 9 oder im Steg 10, ein Streifen 15 co-extrudiert, der unterschiedliche physikalische Eigenschaften hat zu den unmittelbar benachbarten Zonen 16 der Seitenwände 9 bzw. des Steges 10. Der Streifen 15 lässt sich auch auf andere Weise, beispielsweise mittels Kleben oder einer Schraubverbindung, mit dem Dichtungsprofil 7 verbinden.

Bei der Ausführungsform nach Fig. 1 sind beide Streifen 15 unterschiedlich dick gegenüber den Zonen 16 und vorzugsweise auch ungleich dick. Bei dieser Ausführungsform beruht die verbesserte Schalldämmung auf der erhöhten Masse und daher geringeren Eigenfrequenz der Streifen 15 und auf der unterschiedlichen Eigenfrequenz der beiden Seitenwände 9.

Bei der Ausführungsform nach Fig. 2 sind die Streifen 15 co-extrudiert und bestehen aus einem Material höherer Dichte als der Rest des Dichtungsprofils 7. Auch diese Massnahme vermindert die Eigenfrequenz. Die Lösung nach Fig. 1 lässt sich auch ohne weiteres mit jener nach Fig. 2 kombinieren.

Bei der Ausführungsform nach Fig. 3 sind die Streifen 15 geschäumt. Geschäumtes Material hat eine bessere Schalldämmung als Vollmaterial wegen erhöhter Eigendämpfung. Auch diese Lösung kann mit jener nach Fig. 1 und/oder 2 kombiniert werden.

Bei der Ausführungsform nach Fig. 4 sind in die Streifen 15 Einlagen 17 z.B. Steinpartikel, Drähte, Polyesterwolle etc. co-extrudiert oder eingelegt, die ebenfalls die physikalischen Eigenschaften der Streifen 15 gegenüber den Zonen 16 verändern, z.B. durch Änderung der Dichte, der Eigendämpfung, der Eigenfrequenz der beiden Streifen 15 gegeneinander.

Die in Fig. 4 mit 17 bezeichneten Elemente können aber auch z.B. Hohlkammern sein, welche die Eigenschwingungen der Seitenwände 9 verkleinern.

Das Ausführungsbeispiel nach Fig. 5 entspricht jenem nach Fig. 1, wobei die Streifen 15 in diesem Falle einen dreieckförmigen Querschnitt haben und sich deren Spitzen überlappen.

Beim nicht beanspruchten Ausführungsbeispiel nach Fig. 6 ist der Streifen 15 nicht an den Seitenwänden 9 des Dichtungsprofils 7 angeformt, sondern als Schnur 31 aus einem Faserdocht, vorzugsweise aus Polyesterwolle, ausgebildet und im Hohlraum 32 zwischen den Seitenwänden 9, dem Steg 10 und der Unterseite 8 angeordnet. Die Schnur 31 kann z.B. gebildet sein aus einem zylindrisch aufgerollten Streifen aus Polyester-Wollvlies. Zweckmässigerweise ist die Schnur 31 durch einen dünnwandigen, flexiblen Schlauch 33 aus einer Kunststoffolie oder aus einem Elastomer ummantelt. Am vorteilhaftesten ist die dargestellte Ausführungsform, in welcher der Schlauch 33 am Steg 10 angeformt, also mit dem Dichtungsprofil 7 co-extrudiert ist. Versuche haben ergeben, dass Polyesterwolle im Hohlraum 32 ein ausgezeichnetes Dämmmaterial ist.

Bei der nicht beanspruchten Ausführungsform nach Fig. 7 wird die verbesserte Schalldämmung dadurch erreicht, dass an der Aussenfläche 20 mindestens eines der Schenkel 21 des Führungsprofils 3 ein nachgiebiges Dichtelement 22 befestigt, z.B. angeklebt ist. Das Dichtelement 22 kann jedoch auch zwischen der Aussenfläche des oberen Steges des Führungsprofils 3 und dem Grund der Nut 4 angeordnet werden. Das Dichtelement 22 dichtet gegenüber den Flanken 23 der Nut 4 bzw. deren Grund ab. Dadurch wird die Schallübertragung durch den toleranzbedingten Spalt zwischen Führungsprofil 3 und Nut 4 wirksam verhindert. Ausserdem hat diese Massnahme den Vorteil, dass die Einbautoleranzen wesentlich grösser gewählt werden können. Durch die grössere Toleranz für die Nutbreite können die Fräser zur Herstellung der Nut wesentlich häufiger oder über einen wesentlich längeren Zeitraum nachgeschliffen werden, was die Arbeitsgeschwindigkeit und/oder die Lebensdauer der Werkzeuge erheblich erhöht bzw. verlängert. Beim dargestellten Ausführungsbeispiel ist das Dichtelement 22 ein nach unten offenes, elastomeres, dünnwandiges V-Profil, dessen einer Schenkel 24 an der Aussenfläche 20 des zugehörigen Schenkels 25 des Führungsprofils 3 aufgeklebt ist und dessen anderer Schenkel 26 mit Vorspannung gegen die Flanke 23 anliegt. Dieses Dichtelement 22 kann für sich alleine oder in Kombination mit den in den Figuren 1 bis 6 dargestellten co-extrudierten Dichtleisten 15 an einer Dichtleiste angebracht sein. In einer anderen, hier nicht dar-gestellten Ausführungsform ist das Dichtelement 22 nicht am Dichtprofil, sondern in der Nut 4 befestigt.

In einer weiteren, in Figur 8 dargestellten und nicht beanspruchten Ausführungsform, ist im Schenkel 25 des Führungsprofils 3 eine Nische 27 vorhanden, in welcher das Dichtelement 22 befestigt ist. Diese Ausführungsform ermöglicht die Verwendung eine relativ schmalen Nut 4.

## Patentansprüche

1. Vorrichtung zur Abdichtung der unteren Stirnfläche (1) einer schwellenlosen Türe (2), umfassend
- ein in einer Nut (4) in der unteren Stirnfläche (1) der Türe (2) zu befestigendes, hutförmiges oder U-förmiges Führungsprofil (3),
- sowie eine im Führungsprofil (3) vertikal geführte Dichtleiste (5) mit einem Tragprofil (6) und einem dessen Unterseite (8) überragenden, im eingebauten Zustand u-förmigen, nach oben offen ausgebildeten und beidseitig am Tragprofil (6) befestigten elastomeren Dichtungsprofil (7)
- sowie mindestens ein Mittel (15), welches die Schalldämmung verbessert,
wobei das Mittel (15) mindestens ein Streifen ist und wobei das Dichtungsprofil (7) zwei unterhalb des Tragprofils (6) angeordnete Seitenwände (9) und einen diese verbindenden Steg (10) aufweist, wobei die Seitenwände (9), der Steg (10) und die Unterseite (8) einen Hohlraum (32) bilden, **dadurch gekennzeichnet, dass** in oder an beiden Seitenwänden (9) jeweils ein Streifen (15) des mindestens einen Streifens angeordnet ist, wobei die beiden Streifen (15) mit dem Dichtungsprofil verbunden sind, und dass die Streifen (15) unterschiedliche physikalische Eigenschaften zu unmittelbar benachbarten Zonen (16) der Seitenwände (9) beziehungsweise des Stegs (10) aufweisen, wobei die beiden Streifen (15) unterschiedliche Dichten oder Querschnittsflächen oder Dicken aufweisen gegenüber den unmittelbar benachbarten Zonen (16).

2. Vorrichtung nach Anspruch 1, wobei die beiden Streifen (15) co-extrudiert sind.

3. Vorrichtung nach einem der Ansprüche 1 oder 2, wobei die beiden Streifen (15) in den beiden Seitenwänden (9) angeordnet sind und Einlagerungen (17) oder Hohlräume oder dergleichen haben gegenüber den benachbarten Zonen (16).

4. Vorrichtung nach einem der Ansprüche 1 bis 3, wobei die Streifen (15) unterschiedliche Querschnittsflächen haben und mindestens einer davon dicker als die benachbarten Zonen (16) ist.

5. Vorrichtung nach einem der Ansprüche 1 bis 4, wobei beide Streifen (15) unterschiedlich dick gegenüber den Zonen (16) der Seitenwände sind.

6. Vorrichtung nach einem der Ansprüche 1 bis 5, wobei beide Streifen (15) in den Hohlraum hineinragen.

7. Vorrichtung nach Anspruch 6, wobei die Streifen Spitzen aufweisen, welche einander überlappen.

8. Vorrichtung nach einem der Ansprüche 6 oder 7, wobei die Streifen einen dreieckigen Querschnitt aufweisen.

9. Vorrichtung nach einem der Ansprüche 5 bis 8, wobei je einer der zwei Streifen in je einer Seitenwand (15) angeformt ist.

## Claims

1. Device for sealing the lower end surface (1) of a door (2) without a threshold, comprising
- a hat-shaped or U-shaped guide profile (3) to be fastened in a groove (4) in the lower end surface (1) of the door (2),
- and also a sealing rail (5), which is guided vertically in the guide profile (3) and which has a carrying profile (6) and a sealing profile (7), which projects beyond the underside (8) of the carrying profile,
- and at least one means (15) to improve the sound insulation,
wherein the means (15) is at least one strip and wherein the sealing profile (7) has two side walls (9), which are arranged beneath the carrying profile (6), and a crosspiece (10), which connects the side walls, wherein the side walls (9), the crosspiece (10) and the underside (8) form a cavity (32), **characterized in that** a strip (15) of the at least one strip (15) is arranged in or at each side wall (9), wherein the two strips (15) are connected to the sealing profile, and **in that** the strips (15) have different physical properties in relation to immediate adjacent zones (16) of the side walls (9) or the crosspiece (10), wherein the two strips (15) have different densities or cross-sectional surface areas or thicknesses in relation to the immediate adjacent zones (16).

2. Device according to Claim 1, wherein the two strips (15) are co-extruded.

3. Device according to one of Claims 1 or 2, wherein the two strips (15) are arranged in the two side walls (9) and wherein they have inserts (17) or cavities or the like, in relation to the adjacent zones (16).

4. Device according to one of Claims 1 to 3, wherein the two strips (15) have different cross-sectional surface areas and wherein at least one of the strips (15) is thicker than the adjacent zones (16).

5. Device according to one of Claims 1 to 4, wherein both strips (15) have a different thickness in relation to the zones (16) of the side walls.

6. Device according to one of Claims 1 to 5, wherein both strips (15) project into the cavity.

7. Device according to Claim 6, wherein the strips have points which overlap one another.

8. Device according to either of Claims 6 and 7, wherein the strips have a triangular cross section.

9. Device according to one of Claims 5 to 8, wherein the two strips are arranged in a side wall (15) each.

## Revendications

1. Dispositif d'étanchéité pour la face frontale inférieure (1) d'une porte sans seuil (2), comprenant
- un profilé de guidage (3) en forme de chapeau ou en forme de U devant être fixé dans une rainure (4) dans la face frontale inférieure (1) de la porte (2),
- ainsi qu'une baguette d'étanchéité (5) guidée verticalement dans le profilé de guidage (3) avec un profilé porteur (6) et un profilé d'étanchéité (7) dépassant au-delà de son côté inférieur (8) et
- au moins un moyen (15) qui améliore l'atténuation des sons,
le moyen (15) étant au moins a bande et le profilé d'étanchéité (7) présentant deux parois latérales (9) disposées en dessous du profilé porteur (6) et une nervure reliant celles-ci (10), les parois latérales (9), la nervure (10) et le côté inférieur (8) formant une cavité (32), **caractérisé en ce que** une bande (15) de la au moins une bande est disposée aux ou dans les deux parois latérales (9), les deux bandes (15) étant connecté au profilé d'étanchéité et **en ce que** les bandes (15) présentent des propriétés physiques différentes des zones immédiatement adjacentes (16) ou de la nervure (10), les deux bandes (15) comprenant des épaisseur différentes par rapport aux zones immédiatement adjacentes (16).

2. Dispositif selon la revendication 1, dans lequel les deux bandes (15) sont co-extrudée.

3. Dispositif selon l'une quelconque des revendications 1 ou 2, dans lequel les deux bandes (15) sont disposées dans les deux parois latérales (9) et ont des éléments intercalés (17) ou des cavités ou similaires en regard des zones adjacentes (16).

4. Dispositif selon l'une quelconque des revendications 1 à 3, dans lequel les bandes (15) présentent des surfaces en section transversale différentes et au moins l'une d'entre elles est plus épaisse que les zones adjacentes (16).

5. Dispositif selon l'une quelconque des revendications 1 à 4, dans lequel les deux bandes (15) ont une épaisseur différente par rapport aux zones (16) des parois latérales.

6. Dispositif selon l'une quelconque des revendications 1 à 5, dans lequel les deux bandes (15) pénètrent dans la cavité.

7. Dispositif selon la revendication 6, dans lequel les deux bandes présentent des pointes qui se chevauchent mutuellement.

8. Dispositif selon l'une quelconque des revendications 6 ou 7, dans lequel les bandes présentent une section transversale triangulaire.

9. Dispositif selon l'une quelconque des revendications 5 à 8, dans chaque band des deux bandes est disposée dans une des parois latérales (15).
